# EUROPÄISCHE PATENTSCHRIFT

(11) **EP 0 729 292 B1**
(45) Veröffentlichungstag und Bekanntmachung des Hinweises auf die Patenterteilung: **05.08.1998**
(21) Anmeldenummer: 96102524.4
(22) Anmeldetag: 20.02.1996
(51) Int. Cl.: H05B 6/06, H05B 3/74, F24C 3/12

(54) **Herdmulde**
Cooker hob
Table de cuisson

(30) Priorität: 21.02.1995 DE 19505916; 15.04.1995 DE 19514261
(43) Veröffentlichungstag der Anmeldung: 28.08.1996
(73) Patentinhaber: THIELMANN AG KOMMANDITGESELLSCHAFT, 35708 Haiger (DE)
(72) Erfinder: Rompf,Stefan, D-35759 Driedorf (DE)
(74) Vertreter: Patentanwälte Gesthuysen, von Rohr, Weidener, Häckel

(56) Entgegenhaltungen:
- EP-A- 0 347 147
- EP-A- 0 443 924
- EP-A- 0 446 642
- DE-A- 3 104 265
- US-A- 4 149 217
- US-A- 4 308 443

## Beschreibung

Die Erfindung betrifft eine Herdmulde nach dem Oberbegriff des Patentanspruchs 1.

Eine Herdmulde der eingangs genannten Art ist bereits aus der US - A - 4,308,443 oder der US - A - 4,149,217 bekannt. Die bekannte Herdmulde weist eine sensortaugliche Elektroniksteuerung mit sensorüberwachten Berührungsflächen auf. Allerdings hat die bekannte Herdmulde einige sicherheits- und bedientechnische Nachteile. So kann ein versehentliches Berühren der Sensorflächen der Bedienungselemente dazu führen, daß unbeabsichtigter Weise verschiedene Kochstellen eingeschaltet oder ausgeschaltet werden. Ein weiterer bedienungs- aber gleichzeitig auch sicherheitstechnischer Nachteil der bekannten Herdmulde besteht in der vergleichsweise umständlichen Handhabung. Zur Einstellung der Temperatur muß ein Plustaster betätigt werden. Dies erfolgt durch mehrfaches Antippen des Plustasters oder durch längeres Auflegen des Fingers auf den Plustaster, bis die entsprechende Temperatur erreicht ist. Dies kann vergleichsweise lange dauern, was sich gerade in Gefahrsituationen nachteilig auswirken kann.

Die Erfindung geht nun einen neuen Weg und vermeidet die vorgenannten Nachteile. Erfindungsgemäß ist bei einer Herdmulde mit den Oberbegriffsmerkmalen des Patentanspruchs 1 vorgesehen daß bei Einschaltung der Kochstelle durch einmaliges Betätigen des Minusschalters die Schaltereinrichtung direkt die mittlere Kochstufe einstellt und/oder daß bei Einschaltung der Kochstelle durch einmaliges Betätigen des Plusschalters die Schaltereinrichtung direkt die maximale Kochstufe einstellt.

Bei Untersuchungen, die beim Zustandekommen der Erfindung durchgeführt worden sind, hat man festgestellt, daß Benutzer in der Regel entweder in der mittleren Kochstufe oder aber in der maximalen Kochstufe kochen. Dieser Erkenntnis ist dadurch Rechnung getragen worden, daß, wenn die Einschaltung der jeweiligen Kochstufe durch die Minustaste erfolgt, die mittlere Koch- oder Leistungsstufe eingestellt wird. Erfolgt die Einschaltung der jeweiligen Kochstelle hingegen durch die Plustaste, wird sofort die maximale Leistungsstufe eingeschaltet. Soll nicht in der maximalen Kochstufe gekocht werden, kann dies durch entsprechendes Tippen auf den jeweiligen Plus- oder Minustaster eingestellt werden. Darüber hinaus ist durch die erfindungsgemäße Ausgestaltung ein separater Ein-Schalter zum Einschalten einer Kochstelle nicht erforderlich. Bei der Erfindung erfolgt sowohl das Einschalten als auch das Betätigen über den Plus- oder Minusschalter bzw. deren Taster. Auch das Ausschalten kann über die vorgenannten Taster erfolgen. Wird beispielsweise bei maximaler Leistungsstufe erneut der Plus-Taster betätigt, so wird hierdurch die Kochstelle abgeschaltet. Gleiches gilt, wenn auf der untersten Leistungsstufe erneut der Minustaster betätigt wird. Somit sind bei der Erfindung nur zwei Taster für eine Kochstelle zu deren Bedienung erforderlich. Gleichzeitig ist aber auch eine erhöhte Sicherheit gewährleistet, da bei unbeabsichtigter Betätigung bzw. Anschalten des Plustasters dieser nur noch einmal betätigt werden muß, damit die Kochstelle wieder abgeschaltet wird.

Weitere Merkmale, Vorteile und Anwendungsmöglichkeiten der vorliegenden Erfindung ergeben sich aus den Unteransprüchen, der nachfolgenden Beschreibung von Ausführungsbeispielen anhand der Zeichnung und der Zeichnung selbst.

Es zeigt
- Fig. 1: eine Draufsicht auf ein Kochfeld einer erfindungsgemäßen Herdmulde und
- Fig. 2: eine Ansicht einer erfindungsgemäßen Betätigungseinrichtung.

In Fig. 1 ist ein Kochfeld 1 einer erfindungsgemäßen Herdmulde in Draufsicht dargestellt. Das Kochfeld 1 befindet sich dabei an der Oberseite der Herdmulde. Das Kochfeld 1 selbst besteht aus Glaskeramik. Bei der in Fig. 1 dargestellten Ausführungsform weist das Kochfeld 1 insgesamt vier Kochstellen 2, 3, 4, 5 auf. Jeder Kochstelle 2, 3, 4, 5 ist ein Heizkörper zugeordnet. Bei den Kochstellen 2, 4 handelt es sich jeweils um Zweikreis-Kochstellen, denen dementsprechend Zweikreis-Heizkörper zugeordnet sind. Obwohl es sich bei der dargestellten Herdmulde um eine elektrisch betriebene handelt, versteht es sich, daß die Erfindung auch bei einer mit Gas betriebenen Herdmulde eingesetzt werden kann, bei der also wenigstens ein Gasbrenner vorgesehen ist.

Die Herdmulde weist weiterhin eine nicht näher dargestellte Schaltereinrichtung auf, die unterhalb des Kochfeldes 1 angeordnet ist. Die Schaltereinrichtung dient zur Schaltung der einzelnen Kochstellen 2 bis 5 in unterschiedlichen Kochstufen und zur Schaltung von unterschiedlichen Funktionen, beispielsweise der beiden Zweikreis-Kochstellen 2, 4. Die Schaltereinrichtung weist weiterhin eine Betätigungseinrichtung 6 auf, die auf dem Kochfeld 1 angeordnet ist. Die Schaltereinrichtung und die Betätigungseinrichtung 6 bilden vorliegend eine sensortaugliche Elektroniksteuerung mit sensorüberwachten Berührungsflächen.

Wesentlich ist nun, daß die Schaltereinrichtung für die einzelnen Kochstellen 2 bis 5 zur Schaltung der Kochstellen 2 bis 5 Berührungsschalter oder berührungslose Schalter aufweist, die nicht näher dargestellt sind, wobei die Betätigungseinrichtung 6 auf dem Kochfeld 1 eine entsprechende Anzahl von Tastern oder Tasten aufweist, die den einzelnen Schaltern zugeordnet sind, wobei über die Taster die unterschiedlichen Kochstufen der Kochstellen 2 bis 5 einstellbar sind. An dieser Stelle darf darauf hingewiesen werden, daß unter dem Begriff "Taster" nicht notwendigerweise solche Taster zu verstehen sind, die in das Kochfeld 1 eindrückbar sind. Je nach Art der Schalter sind auch die Taster entsprechend ausgebildet.

Bei einer besonders bevorzugten Ausgestaltung der vorliegenden Erfindung sind die einzelnen Schalter als opto-elektronische Schalter ausgebildet. Diese sind dann unter dem Kochfeld angeordnet. Die opto-elektronischen Schalter weisen, wie dies bei derartigen Schaltern allgemein üblich ist, einen Infrarot-Schalter auf, wobei die Hand des jeweiligen Benutzers dann als Empfänger wirkt. Statt der Ausbildung der Schalter als opto-elektronische Schalter können diese auch als kapazitive Näherungsschalter ausgebildet sein. Die einzelnen Schalter sind vorliegend derart angeordnet und ausgebildet, daß sich ein Ansprechen des jeweiligen Schalters erst ergibt, wenn das Kochfeld über den jeweiligen Taster berührt wird. Natürlich ist auch eine berührungslose Ausbildung der sensortauglichen Elektroniksteuerung möglich.

Die in Fig. 1 ersichtliche und in Fig. 2 vergrößert dargestellte Betätigungseinrichtung 6 weist nun eine Mehrzahl von unterschiedlichen Tastern auf, denen einzelne Schalter der Schaltereinrichtung zugeordnet sind. So weist die Betätigungseinrichtung 6 bei der in Fig. 2 dargestellten Ausführungsform zunächst einmal eine Ein/Aus-Taste 7 auf, der ein Ein/Aus-Schalter der Schaltereinrichtung zugeordnet ist. Dieser Ein/Aus-Schalter dient vorliegend als Hauptschalter, über den die Herdmulde 1 insgesamt eingeschaltet wird und dann betriebsbereit ist, und über den die gesamte Schaltereinrichtung bzw. die Herdmulde abgestellt werden kann.

Dabei hat es sich gezeigt, daß es von besonderem Vorteil ist, wenn der Ein/Aus-Schalter derart ausgebildet ist, daß sich beim Einschalten eine Zeitverzögerung etwa in der Größenordnung von einer bis fünf Sekunden, vorzugsweise etwa zwei Sekunden ergibt. Die Zeitverzögerung funktioniert derart, daß ein Benutzer ein gewisses Zeitintervall auf dem Ein/Aus-Schalter drücken muß, bevor der Ein/Aus-Schalter anspricht.

Diese Zeitverzögerung ist aus Gründen der Sicherheit und Handhabung vorgesehen worden. Wird nämlich beispielsweise zu Reinigungszwecken mit einem feuchten Lappen über den Ein/Aus-Schalter bzw. den zugehörigen Taster gewischt, so würde sich ohne Zeitverzögerung ein ständiges An- und Abstellen der Schaltereinrichtung ergeben.

Obwohl dies nicht dargestellt ist, könnte es sich anbieten, den Ein/Aus-Schalter und damit auch den -taster räumlich getrennt von den Kochstellen-Betätigungstasten, auf die im folgenden noch näher eingegangen wird, anzuordnen, bspw. auf der den Kochstellen-Betätigungstasten gegenüberliegenden Seite des Kochfeldes. Dies hätte den Vorteil, daß bei der Reinigung des Kochfeldes 1 bei unabsichtlichem Betätigen des Ein/Aus-Schalters nicht gleichzeitig dann auch die Kochstellen-Betätigungstasten und -schalter betätigt werden.

Damit der Ein/Aus-Schalter als Notschalter fungieren kann, versteht es sich, daß beim Ausschalten keine Zeitverzögerung vorgesehen ist. Ist also der Ein/Aus-Schalter betätigt und wird in diesem Zustand auf die Ein/Aus-Taste 7 gedrückt, erfolgt ein unmittelbares Ausschalten aller Kochstellen. Um dabei den Einschalt- oder Ausschaltzustand leicht erkennen zu können, ist dem Ein/Aus-Schalter bzw. dem -Taster eine Betriebs anzeige zugeordnet. Hierbei handelt es sich um eine LED, die unterhalb des Kochfeldes im Bereich der Ein/Aus-Taste zugeordnet ist.

Weiterhin weist die Betätigungseinrichtung 6 einen Verriegelungstaster 8 auf, dem ein entsprechender Verriegelungsschalter der Schaltereinrichtung zugeordnet ist. Der Verriegelungsschalter ist derart ausgebildet, daß sich bei seiner Betätigung über den Verriegelungstaster 8 eine Verriegelung der Kochstelleneinstellung und -auswahl ergibt. Durch Betätigen der Verriegelungstaste 8 werden alle Tasten, mit Ausnahme der Ein/Aus-Taste bzw. des entsprechenden Schalters, gegen unbeabsichtigtes Betätigen gesperrt, können also berührt werden, ohne daß sich eine Änderung des eingestellten Zustands ergibt. Dabei wird, wenn sich der Verriegelungsschalter in Verriegelungsstellung befindet, die Verriegelung dadurch wieder aufgehoben, daß erneut der Verriegelungstaster 8 gedrückt wird. Wie dem Ein/Aus-Taster 7 ist auch dem Verriegelungstaster 8 eine unterhalb des Kochfeldes 1 zugeordnete Betriebsanzeige zugeordnet. Diese leuchtet dann auf, wenn sich der Verriegelungsschalter in Verriegelungsstellung befindet.

Zur Kochstellenbetätigung der vier Kochstellen 2 bis 5 weist die Betätigungseinrichtung 6 vier Plustaster 9 und vier Minustaster 10 auf. Dabei sind den Plustastern entsprechende Plusschalter und den Minustastern 10 entsprechende Minusschalter zur Einstellung der jeweiligen gewünschten Kochstufe der Kochstellen 2 bis 5 zugeordnet. Jeder Kochstelle ist ein Plus- und ein Minustaster zugeordnet. Grundsätzlich ist es dabei so, daß durch Berühren eines Plustasters 9 der Plusschalter von einer Kochstufe auf die nächst höhere schaltet. Dementsprechend ist bei Berühren des Minustasters 10 vorgesehen, daß der Minusschalter von einer bestimmten Kochstufe auf die nächst niedrigere schaltet. Befindet sich die Kochstelle in der maximalen Kochstufe, ist eine Ausschaltung dadurch möglich, daß nochmal die Plustaste betätigt wird. Außerdem ist eine Ausschaltung auch möglich, wenn in der kleinsten Kochstufe die Minustaste betätigt wird.

Bei Untersuchungen hat man festgestellt, daß Benutzer in der Regel entweder in der mittleren Kochstufe oder aber in der maximalen Kochstufe kochen. Dieser Erkenntnis ist vorliegend dadurch Rechnung getragen worden, daß, wenn die Einschaltung der jeweiligen Kochstelle 2 bis 5 durch die Minustaste erfolgt, die mittlere Koch- oder Leistungsstufe eingestellt wird. Durch weiteres Betätigen der Minus taste, was entweder durch Verweilen des Fingers auf der Minustaste 10 oder aber durch entsprechend häufiges Tippen erfolgen kann, werden die Kochstufen abwärts gewählt und schließlich die jeweilige Kochstelle 2 bis 5 ausgeschaltet. Erfolgt die Einschaltung der jeweiligen Kochstelle 2 bis 5 durch die Plustaste 9, wird sofort die maximale Leistungsstufe eingeschaltet. Durch anschließendes Betätigen der Minustaste 10 werden die Kochstufen dann abwärts gewählt, bis die Kochstelle 2 bis 5 schließlich wieder ausgeschaltet wird. Durch die Möglichkeit, daß nach Erreichen der maximalen Kochstufe und weiterer Betätigung der Plustaste 9 die jeweilige Kochstelle 2 bis 5 dann ausgeschaltet wird, kann durch zweimaliges Betätigen der Plustaste ausgehend von der Nullstellung die Kochstelle kurz ein- und dann auch wieder ausgeschaltet werden.

Um die jeweilige Kochstufe anzuzeigen, ist eine Anzeigeeinrichtung vorgesehen. Die Anzeigeeinrichtung weist vorzugsweise eine den Kochstufen 2 bis 5 entsprechende Anzahl von LEDs auf, die unterhalb des Kochfeldes 1 angeordnet sind. Die jeweils eingestellte Kochstufe der jeweiligen Kochstelle 2 bis 5 wird durch zeitlich konstantes Leuchten des LEDs angezeigt. Wird die jeweilige Kochstelle nun ausgeschaltet, so wird über die Anzeigeeinrichtung auch die Restwärme der ausgeschalteten Kochstelle optisch angezeigt. Hierzu werden wieder die zuvor erwähnten LEDs verwendet. Die Restwärme wird vorliegend durch Blinken der LEDs angezeigt, wobei es grundsätzlich so sein kann, daß alle LEDs aufblinken, bis die Kochstelle eine solche Temperatur erreicht hat, so daß sie wieder angefaßt werden kann. Günstig ist auch, wenn die Restwärme rücklaufend über die LEDs angezeigt wird, was bedeutet, daß bei zunächst maximaler Temperatur alle LEDs aufblinken, während bei dann abfallender Temperatur entsprechend weniger LEDs aufblinken.

Weiterhin weist die Betätigungseinrichtung 6 entsprechend den beiden Zweikreis-Kochstellen 2, 4 zwei entsprechende Zuschalttasten 11, 12 und diesen zugeordnete, nicht näher dargestellte Zuschaltschalter auf. Die Zuschaltschalter sind dabei derart ausgebildet, daß eine Zuschaltung nur möglich ist, wenn die jeweilige Kochstelle 2, 4 eingeschaltet ist. Dabei ist den beiden Zuschalttastern 11, 12 jeweils eine Betriebsanzeige zugeordnet, die die Zuschaltung anzeigen. Bei der Betriebsanzeige handelt es sich um jeweils eine unter dem Kochfeld 1 angeordnete LED. Diese leuchtet bei Betätigung der Zuschaltfunktion und bei eingeschalteter Kochstelle 2, 4 auf.

Statt den zuvor beschriebenen LEDs kann die Anzeigeeinrichtung auch eine Siebensegmentanzeige aufweisen, über die dann die jeweilige Anzeige, wie zuvor beschrieben, erfolgt.

Neben den zuvor beschriebenen Merkmalen und Eigenschaften kann die Schaltereinrichtung eine Topferkennungseinrichtung aufweisen. Die Topferkennungseinrichtung ist dabei derart ausgebildet, daß sich der jeweilige Heizkörper unterhalb des jeweiligen Kochfeldes 2 bis 5 nur dann einschaltet, wenn ein ausreichend großer metallischer Topf auf der jeweiligen Kochstelle angeordnet ist. In diesem Zusammenhang sei darauf hingewiesen, daß als Heizkörper ohne weiteres ein Induktions-, Halogen- oder Strahlungsheizkörper verwendet werden kann.

Ist die erfindungsgemäße Herdmulde in einen Herd eingebaut, der einen Backofen aufweist, versteht es sich, daß die Schaltung und Betätigung des Backofens bzw. der Funktionen des Backofens in gleicher Weise wie zuvor beschrieben über ggf. eine separate Betätigungseinrichtung und die Schaltereinrichtung erfolgen kann.

Bei einer nicht dargestellten Ausführungsform der vorliegenden Erfindung weist die Schaltereinrichtung eine Fernbedienung auf, die vorzugsweise drahtlos ist. Bei der Fernbedienung kann es sich um eine Infrarot-, Ultraschall- oder auch um eine Funk-Fernbedienung handeln. Die Betätigung der Herdmulde über die Fernbedienung läuft derart ab, daß zunächst manuell die Schaltereinrichtung am Kochfeld eingeschaltet werden muß. Nach der anschließenden Betätigung der Verriegelungstaste ist es möglich, das Kochfeld über die Fernbedienung zu steuern. Der grundsätzliche Aufbau der Fernbedienung entspricht dem Aufbau der Schaltereinrichtung bzw. der Betätigungseinrichtung. Ein Einschalten des Kochfeldes über die Fernbedienung ist aus Sicherheitsgründen nicht vorgesehen. Allerdings ist es in jedem Falle möglich, das Kochfeld über die Fernbedienung auszuschalten. An der Fernbedienung können die Tasten ebenfalls verriegelt werden, wie dies auch bei der Betätigungseinrichtung möglich ist. Somit können mittels der Fernbedienung alle Funktionen der Schaltereinrichtung bedient werden, die auch über die Betätigungseinrichtung bedient werden können, mit Ausnahme der Einschaltfunktion des Kochfeldes.

Zweckmäßigerweise ist der Fernbedienung eine Halterung zugeordnet, die an einem Oberschrank od. dgl. an der Küchenzeile angebracht ist. Außerdem ist es möglich, die Fernbedienung an der Kleidung festzustecken bzw. zu tragen. Hierzu weist die Fernbedienung einen entsprechenden Haltebügel auf. Die Versorgung der Fernbedienung erfolgt durch Akkus bzw. Batterien.

## Patentansprüche

1. Herdmulde, insbesondere Aufsatz- oder Einbauherdmulde, mit einem an der Oberseite der Herdmulde vorgesehenen Kochfeld (1), insbesondere aus Glaskeramik, mit wenigstens einer Kochstelle (2, 3, 4, 5) im Kochfeld (1) und einer eine Betätigungseinrichtung (6) aufweisende Schaltereinrichtung zur Schaltung der wenigstens einen Kochstelle (2-5) in unterschiedlichen Kochstufen und ggf. unterschiedlichen Funktionen, wobei die Betätigung der wenigstens einen Kochstelle (2-5) durch die Betätigungseinrichtung (6) über das Kochfeld (1) erfolgt, wobei die Betätigungseinrichtung (6) für jede Kochstelle (2-5) einen Plustaster (9) und einen Minustaster (10) aufweist und wobei dem Plustaster (9) ein Plusschalter und dem Minustaster (10) ein Minusschalter der Schaltereinrichtung zugeordnet sind und der Plusschalter und der Minusschalter als Berührungsschalter oder berührungslose Schalter ausgebildet sind, **dadurch gekennzeichnet,** daß bei Einschaltung der Kochstelle (2-5) durch einmaliges Betätigen des Minustasters (10) die Schaltereinrichtung direkt die mittlere Kochstufe einstellt und/oder daß bei Einschaltung der Kochstelle (2-5) durch einmaliges Betätigen des Plusschalters (9) die Schaltereinrichtung direkt die maximale Kochstufe einstellt.

2. Herdmulde nach Anspruch 1, dadurch gekennzeichnet, daß bei maximaler Kochstufe und Betätigung des Plustasters (9) und/oder bei der kleinsten Kochstufe und Betätigung des Minustasters (10) die jeweilige Kochstelle (2-5) ausgeschaltet wird.

3. Herdmulde nach Anspruch 1 oder 2, dadurch gekennzeichnet, daß die Betätigungseinrichtung (6), zusätzlich zu dem Plustaster (9) und dem Minustaster (10) pro Kochstelle (2-5), einen Ein/Aus-Taster (7) und die Schaltungseinrichtung einen mit einer Einschaltverzögerung versehenen Ein/Aus-Schalter als Hauptschalter aufweist, der zum Ausschalten bei Betätigung des Ein/Aus-Tasters (7) unmittelbar anspricht und der zum Einschalten aufgrund der Einschaltverzögerung erst anspricht, wenn der Ein/Aus-Taster (7) über ein vorgegebenes Zeitintervall betätigt worden ist.

4. Herdmulde nach einem der vorhergehenden Ansprüche, dadurch gekennzeichnet, daß die Betätigungseinrichtung (6) einen Verriegelungstaster (8) und die Schaltereinrichtung einen Verriegelungsschalter aufweist, wobei durch Betätigung des Verriegelungstasters (8) alle übrigen Schalter mit Ausnahme des Ein/Aus-Schalters gesperrt werden.

5. Herdmulde nach Anspruch 4, dadurch gekennzeichnet, daß der Verriegelungsschalter derart ausgebildet ist, daß durch erneutes Betätigen des Verriegelungstasters (8) während des Verriegelungszustandes die Verriegelung aufgehoben wird.

6. Herdmulde nach einem der vorhergehenden Ansprüche, dadurch gekennzeichnet, daß eine die jeweilige Kochstufe anzeigende Anzeigeeinrichtung vorgesehen ist, daß die Anzeigeeinrichtung eine Mehrzahl von Leuchtelementen, insbesondere Leuchtdioden aufweist, daß die Anzahl der Leuchtelemente der Anzahl der Kochstufen entspricht, wobei eine der jeweils eingestellten Kochstufe entsprechende Anzahl von Leuchtelementen aufleuchtet und daß die jeweils eingestellte Kochstufe der Kochstelle (2-5) durch zeitlich konstantes Leuchten der Leuchtelemente angezeigt wird.

7. Herdmulde nach Anspruch 6, dadurch gekennzeichnet, daß über die Anzeigeeinrichtung die Restwärme der ausgeschalteten Kochstelle (2-5) optisch angezeigt wird, daß, vorzugsweise, die Restwärme durch Blinken der Leuchtelemente angezeigt wird und daß, vorzugsweise, die Abnahme der Restwärme rückläufig über die Leuchtelemente angezeigt wird.

8. Herdmulde nach einem der vorhergehenden Ansprüche, dadurch gekennzeichnet, daß der Schaltereinrichtung eine drahtlose und/oder drahtverbundene Fernbedienung zugeordnet ist, daß die Fernbedienung derart mit der Schaltereinrichtung gekoppelt ist, daß sämtliche Funktionen der Schaltereinrichtung mit Ausnahme der Einschaltfunktion über die Fernbedienung betätigbar sind und daß die Fernbedienung ein Betätigungsfeld aufweist, das in Aufbau und Funktion etwa der Betätigungseinrichtung (6) entspricht.

9. Herdmulde nach einem der vorhergehenden Ansprüche, dadurch gekennzeichnet, daß die Kochstelle (2-5) elektrisch ist oder einen Gasbrenner aufweist.

10. Herdmulde nach einem der vorhergehenden Ansprüche, dadurch gekennzeichnet, daß die Schalter jeweils derart angeordnet und ausgebildet sind, daß sich ein Ansprechen des jeweiligen Schalters erst ergibt, wenn der zugehörige Taster der Betätigungseinrichtung (6) berührt wird.

11. Herd mit einer Herdmulde nach einem der vorhergehenden Ansprüche.

12. Küchenzeile mit einer Herdmulde nach einem der vorhergehenden Ansprüche, dadurch gekennzeichnet, daß in der Küchenzeile eine der Fernbedienung zugeordnete Halterung zur Aufnahme der Fernbedienung vorgesehen ist.

## Claims

1. A cooker hob, particularly a fitted or built-in cooker hob, having a hob area (1), particularly made of glass ceramic, provided on the top surface of the cooker hob, having at least one cooking location (2, 3, 4, 5) in the hob area (1) and having a switch device comprising an operating device (6) for switching the at least one cooking location (2-5) to different cooking settings and optionally to different functions, wherein operation of the at least one cooking location (2-5) is effected by the operating device (6) via the hob area (1), wherein the operating device (6) has a plus button (9) and a minus button (10) for each cooking location (2-5), and wherein a plus switch of the switch device is associated with the plus button (9) and a minus switch of the switch device is associated with the minus button (10), and the plus switch and the minus switch are constructed as contact switches or as contactless switches, **characterised in that** when the cooking location (2-5) is switched on by operating the minus button (10) once, the switching device sets the middle setting directly, and/or that when the cooking location (2-5) is switched on by operating the plus switch (9) once, the switch device sets the maximum cooking setting directly.

2. A cooker hob according to claim 1, characterised in that the respective cooking location (2-5) is switched off by operating the plus button (9) when at the maximum cooking setting and/or by operating the minus button (10) when at the lowest cooking setting.

3. A cooker hob according to claim 1 or 2, characterised in that in addition to the plus button (9) and the minus button (10) for each cooking location (2-5), the operating device (6) has an on/off button (7) and the switch device comprises an on/off switch provided with a switch-on delay as the main switch, which on/off switch responds immediately in order to switch off when the on/off button (7) is operated, and which due to the switch-on delay does not respond in order to switch on until the on/off button (7) has been operated for a predetermined time interval.

4. A cooker hob according to any one of the preceding claims, characterised in that the operating device (6) has a locking button (8) and the switch device has a locking switch, wherein by operating the locking button (8) all the remaining switches with the exception of the on/off switch are locked.

5. A cooker hob according to claim 4, characterised in that the locking switch is constructed in such a way that the locking is released by operating the locking button (8) again during the locked state.

6. A cooker hob according to any one of the preceding claims, characterised in that an indicator device is provided which indicates the existing cooking setting, that the indicator device comprises a plurality of lamp elements, particularly light-emitting diodes, that the number of lamp elements corresponds to the number of cooking settings, wherein a number of lamp elements is illuminated corresponding to the cooking setting selected in each case, and that the cooking setting of the cooking location (2-5) which is set in each case is indicated by the lamp elements being lit in a constant manner with respect to time.

7. A cooker hob according to claim 6, characterised in that the residual heat of the switched-off cooking location (2-5) is visually indicated by the indicator device, that the residual heat is preferably indicated by the flashing of the lamp elements, and that the decrease in residual heat is preferably indicated in a regressive manner via the lamp elements.

8. A cooker hob according to any one of the preceding claims, characterised in that a cordless and/or cord-attached remote control is associated with the switch device, that the remote control is coupled to the switch device in such a way that all the functions of the switch device with the exception of the switch-on function can be actuated via the remote control, and that the remote control has an operating area, the construction and function of which approximately correspond to the operating device (6).

9. A cooker hob according to any one of the preceding claims, characterised in that the cooking location (2-5) is electric or comprises a gas burner.

10. A cooker hob according to any one of the preceding claims, characterised in that the switches are each arranged and constructed so that a response of the respective switch first occurs when the associated button of the operating device (6) is contacted.

11. A cooker having a cooker hob according to any one of the preceding claims.

12. A kitchen unit row having a cooker hob according to any one of the preceding claims, characterised in that a holding device for receiving the remote control is provided in the kitchen unit row.

## Revendications

1. Plaque de cuisson, en particulier plaque de cuisson à superposer ou à encastrer, comprenant un champ de cuisson (1) prévu sur le côté supérieur de la plaque de cuisson, en particulier en vitrocéramique, au moins un endroit de cuisson (2, 3, 4, 5) dans le champ de cuisson (1) et un mécanisme de commutation présentant un mécanisme de commande (6) pour la commutation du ou desdits endroits de cuisson (2-5) à différents degrés de cuisson et éventuellement à des fonctions différentes, dans laquelle la commande du ou desdits endroits de cuisson (2-5) a lieu via le mécanisme de commande (6) au-dessus du champ de cuisson (1), dans laquelle le mécanisme de commande (6) pour chaque endroit de cuisson (2-5) présente une touche plus (9) et une touche moins (10), et dans laquelle, à la touche plus (9) est attribué un commutateur plus et, à la touche moins (10) est attribué un commutateur moins du mécanisme de commutation, le commutateur plus et le commutateur moins étant réalisés sous forme de commutateurs à contact ou sans contact, caractérisée en ce que, lors de la mise en circuit des endroits de cuisson (2-5) en actionnant une seule fois le commutateur moins (10) le mécanisme de commutation règle directement le degré de cuisson moyen et/ou en ce que, lors de la mise en circuit des endroits de cuisson (2-5) en actionnant une seule fois le commutateur plus (9) le mécanisme de commutation règle directement le degré de cuisson maximal.

2. Plaque de cuisson selon la revendication 1, caractérisée en ce que, lorsqu'on actionne le commutateur plus (9) alors que le degré de cuisson est maximal et/ou lorsqu'on actionne le commutateur moins (10) alors que le degré de cuisson est minimal, on met hors circuit l'endroit de cuisson (2-5) respectif.

3. Plaque de cuisson selon la revendication 1 ou 2, caractérisée en ce que le mécanisme de commande (6) présente, outre la touche plus (9) et la touche moins (10), par endroit de cuisson (2-5), une touche ouvert/fermé (7), et le mécanisme de commutation présente, à titre de commutateur principal, un commutateur ouvert/fermé muni d'une temporisation de démarrage, qui répond immédiatement, pour la mise hors-circuit, lorsqu'on actionne la touche ouvert/fermé (7) et qui ne répond, pour la mise en circuit, sur base de la temporisation de démarrage, que lorsque la touche ouvert/fermé (7) a été actionnée depuis un intervalle de temps prédéfini.

4. Plaque de cuisson selon l'une quelconque des revendications précédentes, caractérisée en ce que le mécanisme de commande (6) présente une touche de verrouillage (8) et le mécanisme de commutation présente un commutateur de verrouillage, dans laquelle, en actionnant la touche de verrouillage (8), on bloque tous les autres commutateurs, à l'exception du commutateur ouvert/fermé.

5. Plaque de cuisson selon la revendication 4, caractérisée en ce que le commutateur de verrouillage est réalisé de telle sorte qu'en actionnant une nouvelle fois la touche de verrouillage (8) lorsque l'état de verrouillage est en vigueur, on supprime le verrouillage.

6. Plaque de cuisson selon l'une quelconque des revendications précédentes, caractérisée en ce qu'on prévoit un mécanisme d'affichage indiquant le degré de cuisson, en ce que le mécanisme d'affichage présente plusieurs éléments lumineux, en particulier des diodes luminescentes, en ce que le nombre des éléments lumineux correspond au nombre de degrés de cuisson, dans laquelle le réglage d'un degré de cuisson respectif éclaire un nombre correspondant d'éléments lumineux et en ce que le degré de cuisson respectivement réglé des endroits de cuisson (2-5) est indiqué par un éclairage des éléments lumineux constant dans le temps.

7. Plaque chauffage selon la revendication 6, caractérisée en ce que, via le mécanisme d'affichage, on indique, du point de vue optique, la chaleur résiduelle des endroits de cuisson (2-5) mis hors-circuit de telle sorte que, de préférence, la chaleur résiduelle est indiquée par un clignotement des éléments lumineux et de telle sorte que, de préférence, la diminution de la chaleur résiduelle est indiquée de manière rétrograde via les éléments lumineux.

8. Plaque de cuisson selon l'une quelconque des revendications précédentes, caractérisée en ce qu'une commande à distance sans fil et/ou reliée par fil est attribuée au mécanisme de commutation, en ce que la commande à distance est couplée au mécanisme de commutation de telle sorte que l'ensemble des fonctions du mécanisme de commutation peuvent être actionnées via la commande à distance, à l'exception de la fonction de mise en circuit, et en ce que la commande à distance présente un champ de commande qui correspond, quant à sa structure et à sa fonction, approximativement à celui du mécanisme de commande (6).

9. Plaque de cuisson selon l'une quelconque des revendications précédentes, caractérisée en ce que l'endroit de cuisson (2-5) est électrique ou présente un brûleur à gaz.

10. Plaque de cuisson selon l'une quelconque des revendications précédentes, caractérisée en ce que les commutateurs sont réglés et réalisés respectivement de telle sorte que l'on n'obtient une réponse du commutateur respectif qu'en appuyant sur la touche correspondante du mécanisme de commande (6).

11. Foyer comprenant une plaque de cuisson selon l'une quelconque des revendications ci-dessus.

12. Cuisine intégrée comprenant une plaque de cuisson selon l'une quelconque des revendications précédentes, caractérisée en ce qu'on prévoit, dans la cuisine intégrée, un dispositif de fixation attribué à la commande à distance pour y loger une commande à distance.
